# EUROPÄISCHE PATENTSCHRIFT

(11) **EP 3 420 112 B1**
(45) Veröffentlichungstag und Bekanntmachung des Hinweises auf die Patenterteilung: **14.01.2026**
(21) Anmeldenummer: 17705604.1
(22) Anmeldetag: 14.02.2017
(51) Int. Cl.: C21D 9/46, C21D 9/573, C21D 1/613, C21D 1/667, C21D 11/00

(54) **EINRICHTUNG UND VERFAHREN ZUR WÄRMEBEHANDLUNG EINES FLACHERZEUGNISSES**
APPARATUS AND METHOD FOR HEAT TREATMENT OF A FLAT PRODUCT
DISPOSITIF ET PROCÉDÉ POUR TRAITMENT THERMIQUE D'UN PRODUIT PLAT

(30) Priorität: 22.02.2016 DE 102016103079
(43) Veröffentlichungstag der Anmeldung: 02.01.2019
(73) Patentinhaber: LOI Thermprocess GmbH, 45141 Essen (DE)
(72) Erfinder: WUPPERMANN, Christian, 52159 Roetgen (DE)
(74) Vertreter: Harlacher, Mechthild
(86) Internationale Anmeldenummer: PCT/EP2017/053333
(87) Internationale Veröffentlichungsnummer: WO 2017/144315

(56) Entgegenhaltungen:
- GB-A- 2 352 731
- US-A- 5 182 074
- US-A- 5 201 132
- US-A- 5 201 132
- US-A1- 2014 047 729
- US-A1- 2014 047 729
- US-A1- 2014 158 234
- US-A1- 2014 158 234
- US-B1- 6 309 483
- US-B1- 6 309 483

## Beschreibung

Die Erfindung betrifft eine Einrichtung und ein Verfahren zur Wärmebehandlung eines Flacherzeugnisses, insbesondere von bandförmigem Blech aus Metall, in einer Düseneinrichtung, die ein erstes Düsensystem und ein zweites Düsensystem aufweist, wobei aus jedem Düsensystem mindestens ein Gasstrahl aus mindestens einer Gasaustrittsöffnung austritt, wobei der Gasstrahl, der aus der Gasaustrittsöffnung in dem ersten Düsensystem austritt, auf die Vorderseite des Flacherzeugnisses gerichtet ist und der Gasstrahl, der aus der Gasaustrittsöffnung in dem zweiten Düsensystem austritt, auf die Rückseite des Flacherzeugnisses gerichtet ist und wobei das Flacherzeugnis während der Wärmebehandlung mittels Fördermitteln durch die Düseneinrichtung in Durchlaufrichtung geführt wird.

Unter Flacherzeugnis wird flächiges Gut verstanden, welches aus beliebigem Material, insbesondere aus Metall, bestehen kann, welches üblicherweise im Durchlaufverfahren wärmebehandelt wird. Unter Wärmebehandlung wird die Abkühlung oder Erwärmung verstanden.

Ein wichtiges Anwendungsgebiet ist das Erwärmen oder Abkühlen von bandförmigen Blechen, Bändern oder anderen Flachprodukten aus Stahl oder anderen Metallen, wie Aluminium, mittels technischer Gase wie beispielsweise Luft, N₂, H₂ oder Gasgemischen.

Während der konvektiven Erwärmung oder Abkühlung mittels Gasen wird beispielsweise ein bandförmiges Blech mittels Fördermitteln, in der Regel Rollenpaaren, zwischen denen das Blech geführt wird, kontinuierlich in Durchlaufrichtung durch die Düseneinrichtung transportiert. Der Wärmebehandlung von Blech zum Zwecke der Abkühlung geht ein Erhitzen voraus, insbesondere bei Glühverfahren zur Erzielung definierter Werkstoffeigenschaften. Zum Glühen von Blech bzw. Band aus Stahl werden Industrieofenanlagen eingesetzt. Die Bleche werden in einem Industrieofen erhitzt und anschließend in der Durchlauf-Abkühlrichtung schnell abgekühlt bzw. abgeschreckt. Das schnelle Abkühlen dient zur Erzeugung einer bestimmten Mikrostruktur oder der Umwandlung der Mikrostruktur des Blechgefüges. Um hohe Abkühlgeschwindigkeiten zu erzielen, werden in der Regel flüssige Kühlmittel, in der Regel Wasser, unter erhöhtem Druck verwendet.

Beim Glühen von sehr dünnen Metallbändern mit typischen Dicken von 1mm bis 2mm aus Hochleistungsstahl oder Mehrphasenstählen sind teils sehr hohe Abkühlgeschwindigkeiten von 100K/s oder mehr erforderlich. Wegen der dazu benötigten Wärmeübergänge werden in der Praxis Wasserbäder, Kühlrollen oder Wasserspraykühlungen eingesetzt. Nachteilig ist dabei die Kontamination der Blechoberfläche aufgrund des mechanischen Kontaktes des Bleches mit den Kühlrollen oder die unerwünschte Kontamination der Blechoberfläche mit dem flüssigen Kühlmedium.

Die konvektive Wärmebehandlung von Blechen mit technischen Gasen im Durchlaufverfahren mittels Düsen, Gasdüsensystemen bzw. Düsenfeldern, die auf die Vorder- und die Rückseite des Bleches gerichtet sind, ist aus der Praxis bekannt. Beispielsweise kann das Düsensystem eine schlitzförmige Austrittsöffnung für das Gas aufweisen, die sich über die gesamte Breite des Düsensystems erstreckt. Bekannt sind auch Düsensysteme mit einer Vielzahl von Düsen-Austrittsöffnungen.

Aus der US 6 309 483 B1 ist eine Anlage und ein Verfahren zur Vermeidung von Bandvibrationen in den Gaseinblaszonen, insbesondere in den Kühlzonen bekannt. Bei dem bekannten Verfahren wird in einer Zone, die sich an einer Kante des Bandes befindet, der Druck und/oder die Strömungsgeschwindigkeit des Kühlgases auf einer Seite des Bandes auf einen Wert eingestellt, der niedriger ist als der Nennwert. Bei der gegenüberliegenden des Bandes wird auf der anderen Seite des Bandes der Druck und/oder die Strömungsgeschwindigkeit des Kühlgases auf einen Wert eingestellt, der niedriger ist als der Nennwert ist, so dass das Band einem asymmetrischen Kraftfeld ausgesetzt ist, das dem Band eine Gleichgewichtsposition mit einem Torsionswinkel verleiht.

Aus der US 2014/0158234 A1 ist eine Vorrichtung zum Düsen von Gas auf ein bewegtes Bandmaterial bekannt, welches zwischen zwei Düsensystemen transportiert wird. Für den Fall, dass das Bandmaterial schmaler ist als die Ausblaszone der Düsensysteme, werden die Gasaustrittsöffnungen, die neben das Bandmaterial gerichtet sind, mittels eines beweglichen Schließelements verschlossen, um die Breite der Ausblaszone an die Breite des Bandmaterials anzupassen.

Ferner ist aus der US 5 201 132 A eine Vorrichtung und ein Verfahren zum Kühlen, Erwärmen oder Trocknen eines Metallbands bekannt, welches zwischen zwei Düsensystemen transportiert wird. Für den Fall, dass die Breite des Bands schmaler ist als die maximale Breite des Düsensystems und somit Düsen neben dem Band direkt gegeneinander gerichtet sind, kann die Durchflussleistung dieser Düsen verringert werden, um die Wahrscheinlichkeit zu minimieren, dass unerwünschte Vibrationen und Geräusche in dem Band erzeugt werden.

Die US 5 182 074 A zeigt eine Vorrichtung zum kontinuierlichen Kühlen eines Metallbands, welches in Längsrichtung zwischen zwei Düsensystemen eines Gaskühlers hindurch läuft. Mittels der Gaskühlung soll eine gleichmäßige Temperaturverteilung über die Breite des Metallbands erreicht werden, nachdem das Metallband durch mehrere Kühlwalzen auf eine vorgeschriebene Temperatur gekühlt worden ist. Jedes Düsensystem weist quer zur Durchlaufrichtung nebeneinander angeordnete Düsenverteiler auf, die sich in Durchlaufrichtung erstrecken. Jeder Düsenverteiler ist mittels einer Zweigleitung an eine Leitung angeschlossen, die ein Gebläse aufweist. Mittels Regelventilen in den Zweigleitungen kann die Strömungsmenge des Kühlgases geregelt werden, um die Temperatur des Bandes zu vergleichmäßigen.

In der GB 2 352 731 A ist eine Vorrichtung zum beidseitigen Kühlen von Stahlband beschrieben. Eine Vielzahl von Gasstrahlen ist auf die Oberfläche des Stahlbands gerichtet. Die Strahlen sind in einer Anordnung, die sich quer zum Band erstreckt, in mehreren Abschnitten angeordnet. In mindestens einem Abschnitt innerhalb der Anordnung sind die Strahlen senkrecht zur mittleren Bandposition gerichtet. Ferner ist ein Teil der Strahlen auf die Kante der Bands gerichtet, wobei die Düsen in entgegengesetzte Richtungen abgewinkelt sind. Damit soll die potentielle Abkühlrate erhöht werden, ohne dass es zu Torsionsschwingung um die vertikale Achse in der Mitte des Bandes kommt.

Bei der Wärmeübertragung erhöht sich der Wärmeübergangskoeffizient in Abhängigkeit der Düsenaustrittsgeschwindigkeit. Ein schnelles Abkühlen von Blechen beispielsweise mit Luft mit einem hohen Wärmeübergang kann mittels intensiver Prallströmung aus Düsen erreicht werden, die auf die Blechoberfläche gerichtet sind.

Für die Erzielung von hohen Wärmeübergangskoeffizienten werden hohe Düsenaustrittsgeschwindigkeiten benötigt. Bei Versuchen hat sich gezeigt, dass die intensive Anströmung des Bleches zu Vibrationen und Schwingungen des Bleches führt. Dadurch wird die Stabilität der Bewegung des Bleches bzw. Bandes in Durchlaufrichtung negativ beeinflusst.

Es wird ein geringer Abstand zwischen den Düsenaustrittsöffnungen und der Bandoberfläche angestrebt, um die hohe Geschwindigkeit des Gases beim Austritt aus den Düsen optimal nutzen zu können. Bei geringen Abständen zwischen den Blechoberflächen zu den Düsenaustrittsöffnungen kann es aufgrund der Vibrationen zum Kontakt zwischen den Düsen und dem Band, beziehungsweise der Blechoberfläche kommen, was die Oberflächenqualität des Bleches in erheblichem Ausmaß verringern kann. Die Prozesssicherheit bei der Wärmebehandlung von dünnen Blechen mittels Gas, insbesondere bei hohen Düsenaustrittsgeschwindigkeiten ist daher verbesserungsbedürftig.

Die Aufgabe der Erfindung besteht demgemäß darin, eine Einrichtung und ein Verfahren der eingangs genannten Art zur Wärmebehandlung von Flacherzeugnissen, insbesondere von dünnen Blechen aus Metall so zu verbessern, dass die vorgenannten Probleme vermieden werden, so dass insbesondere bei hohen Düsenaustrittsgeschwindigkeiten eine optimale Stabilität des Flacherzeugnisses beim Durchlauf gewährleistet ist.

Gemäß der Erfindung wird die Aufgabe durch eine Einrichtung nach Anspruch 1 gelöst. Die bevorzugten Ausführungsformen sind in den abhängigen Einrichtungsansprüchen definiert.

Bei der Einrichtung nach der Erfindung weist jedes Düsensystem einen Düsenkasten auf, der an eine Gasquelle angeschlossen ist, wobei an jeden Düsenkasten mehrere Düsenbalken angeschlossen sind, die sich über die Länge in Durchlaufrichtung (D) erstrecken und quer zur Durchlaufrichtung beabstandet voneinander angeordnet sind, wobei sich die Düsenbalken von dem Düsenkasten in Richtung auf das Flacherzeugnis erstrecken, so dass zwischen den Düsenbalken Abströmkanäle gebildet werden, wobei die Düsenbalken über die Breite jedes Düsensystems einen gleich großen Abstand zueinander aufweisen, wobei sich jeder Düsenbalken in Richtung auf das Flacherzeugnis verjüngt, wobei der Durchtrittsquerschnitt für das Gas trapezförmig ist und das Gas nach dem Wärmetausch mit dem Flacherzeugnis senkrecht zwischen den Düsenbalken abströmen kann, wobei jeder Düsenbalken mit einem trapezförmigen Querschnitt ausgeführt ist, wobei jeder Düsenbalken die mindestens eine Gasaustrittsöffnung aufweist, wobei jedes Düsensystem quer zur Durchlaufrichtung mindestens fünf Zonen aufweist, wobei jede Zone eine separate Gaszuführung aufweist, wobei sich eine erste Zone zwischen zweiten Zonen befindet, wobei die Gaszuführung und die mindestens eine Gasaustrittsöffnung in der ersten Zone für den Austritt des Gases mit einem maximalen Volumenstrom eingerichtet sind, der die Mitte des Flacherzeugnisses beaufschlagt, wobei sich die zweiten Zonen ausgehend von den Längskanten des Flacherzeugnisses in Richtung der ersten Zone erstrecken und wobei die Gaszuführungen oder die mindestens eine Gasaustrittsöffnung in den zweiten Zonen für einen einstellbaren Volumenstrom eingerichtet ist bzw. sind, so dass während der Wärmebehandlung der Volumenstrom des Gases in den zweiten Zonen derart einstellbar ist, dass Schwingungen des Flacherzeugnisses während der Wärmebehandlung vermieden oder minimiert werden, wobei während der Wärmebehandlung der Gas-Volumenstrom in jeder zweiten Zone geringer ist als der maximale Gas-Volumenstrom in der ersten Zone, wobei sich neben den zweiten Zonen jeweils dritte Zonen befinden, wobei sich die dritten Zonen ausgehend von den Längskanten des Flacherzeugnisses neben dem Flacherzeugnis erstrecken und wobei die Gaszuführungen oder die mindestens eine Gasaustrittsöffnung in den dritten Zonen zumindest teilweise verschließbar ist bzw. sind, wobei die Gaszuführung in jeder dritten Zone vollständig verschließbar ist oder alternativ die Gasaustrittsöffnungen in den dritten Zonen mittels eines Verstellorgans oder mit Hilfe von mehreren Verstellorganen vollständig verschlossen werden können.

Die Mitte des Flacherzeugnisses wird in der ersten Zone mit einem maximalen Gas-volumenstrom beaufschlagt, so dass in der ersten Zone ein maximaler Wärmeübergang erreicht wird. In den zweiten Zonen wird der Volumenstrom gegenüber dem maximalen Gasvolumenstrom, mit welchem die Mitte des Flacherzeugnisses beaufschlagt wird, verringert.

Besonders vorteilhaft ist die Anwendung des erfindungsgemäßen Verfahrens im Rahmen eines Glühverfahrens für dünne Bleche, da diese, im Vergleich zu Blechen mit größeren Blechdicken, mit niedrigeren Düsenaustrittsgeschwindigkeiten zu Schwingungen mit hohen Amplituden angeregt werden können.

Versuche mit dünnen Blechen aus Stahlblech haben gezeigt, dass das Gas, nachdem es mit hoher Strömungsgeschwindigkeit auf der jeweiligen Blechoberfläche aufprallt, beim Abströmen über die Blechlängskanten Wirbel bildet. Diese Wirbelbildung führt, neben der Anregung durch die direkte Beaufschlagung mit den Freistrahlen zu Vibrationen und Schwingungen des Bleches. Die Erfindung beruht auf der Erkenntnis, dass die Vibrationen und Schwingungen des Bleches beim Anströmen des Bleches mit hohen Strömungsgeschwindigkeiten vermieden werden können, wenn der Volumenstrom des Gases in den zweiten Zonen im Bereich der Blechlängskanten so eingestellt wird, dass die Stabilität des Bandes gerade noch gewährleistet ist.

Versuche haben gezeigt, dass die Bandstabilität weiter verbessert wird, wenn die Gasbeaufschlagung in den dritten Zonen teilweise unterbrochen oder vorzugsweise unterbrochen wird.

Vorzugsweise sind die Gaszuführungen oder die Gasaustrittsöffnungen in den dritten Zonen mittels Verstellorganen gesteuert oder geregelt zumindest teilweise verschließbar, wobei die Verstellorgane jeweils mittels eines, insbesondere mechanischen, elektrischen oder pneumatischen Antriebs betätigbar.

Die Gaszuführung in den dritten Zonen ist vollständig verschließbar.

Alternativ können die Gasaustrittsöffnungen in den dritten Zonen mittels eines Verstellorgans oder mit Hilfe von mehreren Verstellorganen vollständig verschlossen werden. Pro Zone können ein Verstellorgan oder mehrere Verstellorgane eingesetzt werden.

Vorzugsweise sind die Gaszuführungen oder die Gasaustrittsöffnungen in den zweiten Zonen mittels Verstellorganen, vorzugsweise gesteuert oder geregelt, zumindest teilweise verschließbar, wobei die Verstellorgane jeweils mittels eines, insbesondere mechanischen, elektrischen oder pneumatischen Antriebs betätigbar sind.

Die Gaszuführung in den zweiten Zonen kann mit einem Verstellorgan teilweise verschlossen werden, so dass der Volumenstrom des Gases einstellbar bzw. veränderbar ist. Alternativ können die Gasaustrittsöffnungen in den zweiten Zonen mittels eines Verstellorgans oder mehrerer Verstellorgane teilweise verschlossen werden, so dass der Volumenstrom einstellbar ist. Der freie Durchtrittsquerschnitt der mindestens einen Gasaustrittsöffnung ist veränderbar.

Das Verstellorgan in der Gaszuführung der zweiten Zone kann als Klappe oder als Ventil ausgebildet sein. Alternativ kann das Verstellorgan so ausgebildet sein, dass bei einer Verstellung der freie Durchtrittsquerschnitt der mindestens einen Gasaustrittsöffnung in den zweiten Zonen verringert wird. Mit anderen Worten ist der freie Durchtrittsquerschnitt für das Gas veränderbar. In der dritten Zone ist das Verstellorgan in der Gaszuführung vorzugsweise als Absperrorgan ausgebildet.

Vorzugsweise weist jeder Düsenbalken, der sich in den zweiten Zonen und/oder den dritten Zonen befindet, je ein Verstellorgan auf, mit dem jeweils alle Gasaustrittsöffnungen in einem Düsenbalken parallel wenigstens teilweise verschließbar sind.

Jeder Düsenbalken verjüngt sich in Richtung auf das Flacherzeugnis. Der Durchtrittsquerschnitt für das Gas ist somit trapezförmig. Diese Ausgestaltung gewährleistet, dass das Gas nach dem Wärmetausch an dem Flacherzeugnis besonders gut senkrecht zwischen den Düsenbalken abströmen kann.

Eine Weiterbildung besteht darin, dass die mindestens eine Gasaustrittsöffnung am gasaustrittsseitigen Ende eines Düsenkörpers ausgebildet ist, der sich in Richtung auf das Flacherzeugnis erstreckt. Eine alternative bevorzugte Ausführungsform ist dadurch gekennzeichnet, dass jeder Düsenbalken über seine Länge in Durchlaufrichtung gleich große Gasaustrittsöffnungen aufweisen, die vorzugsweise kreisförmig sind und in mindestens einer Reihe hintereinander, vorzugsweise mit gleichen Abständen zueinander, über den Düsenbalken verteilt sind. Das Gas, welches aus den Gasaustrittsöffnungen austritt, ist senkrecht auf das Flacherzeugnis gerichtet.

Im Rahmen der Erfindung ist jedes Düsensystem oder jeder Düsenkasten in Richtung auf das Flacherzeugnis, vorzugsweise stufenlos, verschiebbar. Die Düsensysteme sind vorzugsweise parallel zu dem Flacherzeugnis ausgerichtet.

Gemäß der Erfindung wird die Aufgabe auch durch ein Verfahren nach Anspruch 8 gelöst. Die bevorzugten Ausführungsformen sind in den abhängigen Verfahrensansprüchen definiert.

Die Erfindung beinhaltet ein Verfahren zur Wärmebehandlung eines Flacherzeugnisses, insbesondere eines bandförmigen Bleches aus Metall, in einer Düseneinrichtung, die ein erstes Düsensystem und ein zweites Düsensystem aufweist, wobei aus jedem Düsensystem mindestens ein Gasstrahl aus mindestens einer Gasaustrittsöffnung austritt, wobei der Gasstrahl, der aus der Gasaustrittsöffnung in dem ersten Düsensystem austritt, auf die Vorderseite des Flacherzeugnisses gerichtet ist und der Gasstrahl, der aus der Gasaustrittsöffnung in dem zweiten Düsensystem austritt, auf die Rückseite des Flacherzeugnisses gerichtet ist und wobei das Flacherzeugnis während der Wärmebehandlung mittels Fördermitteln durch die Düseneinrichtung in Durchlaufrichtung geführt wird, wobei jedes Düsensystem einen Düsenkasten aufweist, der an eine Gasquelle angeschlossen ist, wobei an jeden Düsenkasten mehrere Düsenbalken angeschlossen sind, die sich über die Länge in Durchlaufrichtung erstrecken und quer zur Durchlaufrichtung beabstandet voneinander angeordnet sind, wobei sich die Düsenbalken von dem Düsenkasten in Richtung auf das Flacherzeugnis erstrecken, so dass zwischen den Düsenbalken Abströmkanäle gebildet werden, wobei die Düsenbalken über die Breite jedes Düsensystems einen gleich großen Abstand zueinander aufweisen, wobei sich jeder Düsenbalken in Richtung auf das Flacherzeugnis verjüngt, wobei der Durchtrittsquerschnitt für das Gas trapezförmig ist und das Gas nach dem Wärmetausch mit dem Flacherzeugnis senkrecht zwischen den Düsenbalken abströmen kann, wobei jeder Düsenbalken mit einem trapezförmigen Querschnitt ausgeführt ist, wobei jeder Düsenbalken die mindestens eine Gasaustrittsöffnung aufweist, wobei jedes Düsensystem quer zur Durchlaufrichtung mindestens fünf Zonen aufweist, wobei jede Zone eine separate Gaszuführung aufweist, wobei sich eine erste Zone zwischen zweiten Zonen befindet, wobei die Gaszuführung und die mindestens eine Gasaustrittsöffnung in der ersten Zone für den Austritt des Gases mit einem maximalen Volumenstrom eingerichtet sind, wobei in der ersten Zone der Gasstrahl aus der Gasaustrittsöffnung mit einem maximalen Volumenstrom austritt, wobei sich die zweiten Zonen ausgehend von den Längskanten des Flacherzeugnisses in Richtung der ersten Zone erstrecken, wobei die Gaszuführungen oder die mindestens eine Gasaustrittsöffnung in den zweiten Zonen für einen einstellbaren Volumenstrom eingerichtet ist bzw. sind, so dass während der Wärmebehandlung der Volumenstrom in den zweiten Zonen derart einstellbar ist, dass Schwingungen des Flacherzeugnisses während der Wärmebehandlung vermieden oder minimiert werden, wobei während der Wärmebehandlung der Gas-Volumenstrom in jeder zweiten Zone geringer ist als der maximale Gas-Volumenstrom, der die Mitte des Flacherzeugnisses in der ersten Zone beaufschlagt, wobei in den zweiten Zonen der Volumenstrom des Gasstrahls derart eingestellt wird, dass Schwingungen des Flacherzeugnisses während der Wärmebehandlung vermieden oder minimiert werden, wobei sich neben den zweiten Zonen jeweils dritte Zonen befinden, wobei sich die dritten Zonen ausgehend von den Längskanten des Flacherzeugnisses neben dem Flacherzeugnis erstrecken, wobei die Gaszuführungen oder die mindestens eine Gasaustrittsöffnung in den dritten Zonen zumindest teilweise verschließbar ist bzw. sind und wobei der Volumenstrom des Gases in den dritten Zonen während der Wärmebehandlung unterbrochen ist.

Die Erfindung bietet die vorteilhafte Möglichkeit, dass die Breite des Flacherzeugnisses gemessen wird und in Abhängigkeit von dem Messergebnis jeweils die Breite der zweiten Zonen und/oder der dritten Zonen bestimmt wird bzw. werden. Die Breite der zweiten Zonen sollte so schmal wie möglich bemessen und so gewählt werden, dass der oder die Gasstrahlen die Längskante des Flacherzeugnisse beaufschlagt bzw. beaufschlagen.

Im Rahmen der Erfindung ist das Flachprodukt als bandförmiges Blech aus Metall ausgebildet, welches vor dem Eintritt in die Düseneinrichtung auf Glühtemperatur erwärmt und in der Düseneinrichtung, insbesondere auf eine vorgegebene Temperatur, abgekühlt wird. Folglich ist die Düseneinrichtung als Kühlzone ausgebildet, der eine Erwärmungszone vorgeschaltet ist.

Die Erfindung wird im Folgenden anhand eines bevorzugten Ausführungsbeispiels näher erläutert. Es zeigt:
Fig. 1 in schematischer Darstellung eine Draufsicht auf ein Düsensystem einer Einrichtung zur Wärmebehandlung eines Flacherzeugnisses;
Fig. 2 eine Schemaskizze einer Einrichtung zur Wärmebehandlung eines Flacherzeugnisses;
Fig. 3 eine Schemaskizze des Querschnitts einer Ausführungsform der Einrichtung nach der Erfindung,
mit der das Verfahren nach der Erfindung durchgeführt werden kann.

In Fig. 1 ist schematisch eine Draufsicht auf ein Düsensystem 1 einer Einrichtung zur Wärmebehandlung eines Flacherzeugnisses dargestellt. Es handelt es sich um eine Einrichtung zum Kühlen von dünnen Blechen aus Stahl mit einem Kühlgas, hier Luft.

Ein Blech 2, welches geglüht werden soll, wird in einem nicht dargestellten Industrieofen auf eine vorbestimmte Temperatur aufgeheizt und während einer Haltephase auf einer Temperatur gehalten. Anschließend durchläuft das Blech 2 die Einrichtung vertikal mit Hilfe von nicht dargestellten Fördermitteln, die als zwei beabstandete Rollenpaare ausgebildet sind, in Durchlaufrichtung D. Das Blech 2 wird in der Einrichtung während einer Abkühlphase auf Umgebungstemperatur abgekühlt. Das Blech wird mit seiner Blechmitte mittig zwischen dem Düsensystem 1 und dem nicht dargestellten gleich aufgebauten zweiten Düsensystem geführt.

Die Beaufschlagung mit Kühlgas erfolgt gleichmäßig auf beide Seiten des Bleches 2, so dass die Druckverhältnisse an der Vorderseite und an der Rückseite des Bleches gleich sind. Jedes Düsensystem ist in Richtung auf das Blech 2 stufenlos verschiebbar.

Das Düsensystem 1 weist quer zur Durchlaufrichtung D eine erste Zone 3, zweite Zonen 4a und 4b und dritte Zonen 5a und 5b auf. Die erste Zone 3 verläuft mittig. Zwei zweite Zonen 4a und 4b erstrecken sich ausgehend von den Längskanten 6a und 6b des Bleches 2 in Richtung der ersten Zone 3. An die beiden zweiten Zonen 4a und 4b schließen sich jeweils die dritten Zonen 5a und 5b an. Die beiden dritten Zonen 5a und 5b erstrecken sich ausgehend von den Längskanten 6a, 6b des Bleches 2 neben dem Blech. In jeder Zone befinden sich eine Vielzahl von in Fig. 1 nicht dargestellten Gasaustrittsöffnungen.

Fig. 2 zeigt eine Schemaskizze einer Einrichtung zur Wärmebehandlung eines Flacherzeugnisses. Ein Düsenkasten 7 ist an eine Gasquelle 8 in Form eines Ventilators angeschlossen. Die in Fig. 2 nicht dargestellten Gasaustrittsöffnungen in der ersten Zone 3 sind mittels einer Gaszuführung 9 an den Düsenkasten 7 angeschlossen.

Die Gasaustrittsöffnungen in der ersten Zone 3 sind für den Austritt der Kühlluft mit einem maximalen Volumenstrom eingerichtet. In den beiden zweiten Zonen 4a und 4b sich die Gasaustrittsöffnungen mittels der Gaszuführungen 10a und 10b an den Düsenkasten 7 angeschlossen. Mittels je eines Verstellorgans 12a, 12b in den Gaszuführungen 10a und 10b wird der Volumenstrom des Gases während der Wärmebehandlung in den zweiten Zonen 4a, 4b derart verringert, dass Schwingungen des Bleches, insbesondere in Richtung auf die Gasauslassöffnungen, während der Wärmebehandlung vermieden oder minimiert werden.

Während der Wärmebehandlung ist somit der Volumenstrom der Kühlluft, der die Blechlängskanten 6a, 6b direkt beaufschlagt, geringer als der maximale Volumenstrom, der in der ersten Zone 3 die Mitte des Bleches 2 beaufschlagt. Dies ist in Fig. 2 durch unterschiedlich lange Pfeile dargestellt.

Die Breite der zweiten Zonen 4a, 4b wird so gewählt, dass der in den zweiten Zonen 4a, 4b aus der Gasaustrittsöffnung 21a, 21b austretende verringerte Kühlgas-Volumenstrom die Blechlängskanten 6a, 6b noch voll beaufschlagt.

In den beiden Gaszuführungen 11a, 11b, die zu den Gasaustrittsöffnungen in den dritten Zonen 5a, 5b führen, befinden sich Verstellorgane 13a, 13b in Form von Absperrorganen, so dass in beiden dritten Zonen 5a und 5b der Kühlgas-Volumenstrom während der Kühlzeit unterbrochen bzw. komplett abgeschaltet werden kann. Versuche haben gezeigt, dass dies zur Stabilisierung des Durchlaufs beiträgt.

Fig. 3 zeigt eine Schemaskizze des Querschnitts einer Ausführungsform der Einrichtung nach der Erfindung. In Fig. 3 ist schematisch dargestellt, dass sich über die gesamte Breite des Düsensystems quer zur Durchlaufrichtung D des Bleches 2 Düsenbalken 14 - 16 erstrecken. Die erste Zone 3 wird von mehreren Düsenbalken gebildet, von denen nur ein Düsenbalken 14 dargestellt ist. Gasaustrittsöffnungen 20 in den Düsenbalken 14 in der ersten Zone 3 (Fig. 1) sind für den Austritt der Kühlluft mit einem maximalen Volumenstrom eingerichtet.

Der Abstand zwischen den Gasaustrittsöffnungen 20 - 22 und dem Flacherzeugnis 2 ist gleich groß. Mit anderen Worten weist jede Gasaustrittsöffnung den gleichen Abstand zu dem Flacherzeugnis 2 auf. Aus allen Gasaustrittsöffnungen tritt das Gas im Wesentlichen senkrecht in Richtung auf das Flacherzeugnis aus.

Die zweiten Zonen 4a, 4b werden je von einem Düsenbalken 15a, 15b gebildet. Je nach Breite des Bleches 2 können die dritten Zonen 5a, 5b von einem oder mehreren Düsenbalken gebildet werden. In Fig. 3 ist in der dritten Zone 5a, 5b nur je ein Düsenbalken 16a, 16b dargestellt. In einer Anlage werden üblicherweise verschieden breite Bleche wärmebehandelt. In Fig. 1 ist eine Messeinrichtung 19 dargestellt, mit der die Breite des Bleches 2 gemessen wird. In Abhängigkeit von dem Messergebnis wird jeweils die Breite der zweiten Zonen und der dritten Zonen bestimmt.

Die Düsenbalken 14 - 16 weisen über die Breite des Düsensystems 1 einen gleich großen Abstand zueinander auf. Die Düsenbalken 14 - 16 erstrecken sich von einem Düsenkasten 7 in Richtung auf das Blech 2 und sind in dem hier dargestellten Ausführungsbeispiel mit einem trapezförmigen Querschnitt ausgeführt. Diese Ausgestaltung gewährleistet, dass die an der Blechoberfläche erwärmte Luft besonders gut senkrecht von der Blechoberfläche zwischen den Düsenbalken abströmen kann.

Jeder Düsenbalken 14 - 16 weist über seine Länge in Durchlaufrichtung gleich große Gasaustrittsöffnungen auf, die kreisförmig sind und in einer Reihe hintereinander mit gleichen Abständen zueinander, über den Düsenbalken verteilt sind.

Die Durchtrittsquerschnitte aller Gasaustrittsöffnungen 21a, 21b in den Düsenbalken 15a, 15b in den zweiten Zonen können mittels Verstellorganen 17a, 17b parallel verändert werden, um den Volumenstrom des Gases während der Wärmebehandlung in den zweiten Zonen 4a, 4b derart zu verringern, dass Schwingungen oder Vibrationen des Bleches, insbesondere in Richtung auf die Gasauslassöffnungen während der Wärmebehandlung vermieden oder minimiert werden. In Fig. 3 ist dargestellt, dass jeder Düsenbalken 16a, 16b, der sich in den dritten Zonen 5a, 5b befindet, je ein Verstellorgan 18a, 18b aufweist, mit dem jeweils alle Gasaustrittsöffnungen 22a, 22b in diesem Düsenbalken parallel verschließbar sind.

Mittels dem erfindungsgemäßen Verfahren wird ein extrem hoher Wärmeübergang erreicht, ohne dass Schwingungen oder Vibrationen auftreten.

Im Rahmen der Erfindung sind ohne weiteres Abwandlungen möglich. Der Bereich ist durch die Patentansprüche begrenzt.

Das erfindungsgemäße Verfahren kann auch zur Erwärmung von Flacherzeugnissen im Durchlaufverfahren genutzt werden.

In Durchlaufrichtung können mehrere Düsenbalken hintereinander angeordnet werden. Im Rahmen der Erfindung kann anstelle von Luft auch ein anderes geeignetes technisches Gas verwendet werden. Die Verstellorgane können jeweils mittels eines, insbesondere mechanischen, elektrischen oder pneumatischen Antriebs betätigt werden. Die Gasaustrittsöffnungen können nicht nur rund ausgeführt werden, sondern können eine beliebig andere Geometrie aufweisen, beispielsweise eckig oder schlitzförmig. Auch beliebige Varianten von Formen sind möglich.

Alternativ zu runden Öffnungen in den Düsenbalken kann die mindestens eine Gasaustrittsöffnung am gasaustrittsseitigen Ende eines Düsenkörpers ausgebildet sein, wobei sich der Düsenkörper in Richtung auf das Flacherzeugnis erstreckt. Es können beispielsweise rohrförmige Düsen verwendet werden.

### Bezugszeichenliste

- 1: Düsensystem
- 2: Flacherzeugnis
- 3: erste Zone
- 4a: zweite Zone
- 4b: zweite Zone
- 5a: dritte Zone
- 5b: dritte Zone
- 6a: Längskanten
- 6b: Längskanten
- 7: Düsenkasten
- 8: Gasquelle
- 9: Gaszuführung zu erster Zone
- 10a: Gaszuführung zu zweiter Zone
- 10b: Gaszuführung zu zweiter Zone
- 11a: Gaszuführung zu dritter Zone
- 11b: Gaszuführung zu dritter Zone
- 12a: Verstellorgan
- 12b: Verstellorgan
- 13a: Verstellorgan bzw. Absperrorgan in Gaszuführung zur dritten Zone
- 13b: Verstellorgan bzw. Absperrorgan in Gaszuführung zur dritten Zone
- 14: Düsenbalken in erster Zone
- 15a: Düsenbalken in zweiter Zone
- 15b: Düsenbalken in zweiter Zone
- 16a: Düsenbalken in dritter Zone
- 16b: Düsenbalken zu dritter Zone
- 17a: Verstellorgan für Gasaustrittsöffnungen in zweiter Zone
- 17b: Verstellorgan für Gasaustrittsöffnungen in zweiter Zone
- 18a: Verstellorgan bzw. Absperrorgan für Gasaustrittsöffnungen in dritter Zone
- 18b: Verstellorgan bzw. Absperrorgan für Gasaustrittsöffnungen in dritter Zone
- 19: Messeinrichtung
- 20: Gasaustrittsöffnungen in erster Zone
- 21a: Gasaustrittsöffnungen in zweiter Zone
- 21b: Gasaustrittsöffnungen in zweiter Zone
- 22a: Gasaustrittsöffnungen in dritter Zone
- 22b: Gasaustrittsöffnungen in dritter Zone
- D: Durchlaufrichtung

## Patentansprüche

1. Einrichtung zur Wärmebehandlung eines Flacherzeugnisses (2), insbesondere von bandförmigem Blech aus Metall, mit einer Düseneinrichtung, die ein erstes Düsensystem (1) und ein zweites Düsensystem aufweist, wobei jedes Düsensystem mindestens eine Gasaustrittsöffnung (20, 21a, 21b, 22a, 22b) aufweist, wobei die Gasaustrittsöffnung (21a, 21b, 22a, 22b) in dem ersten Düsensystem (1) auf die Vorderseite des Flacherzeugnisses (2) und die Gasaustrittsöffnung in dem zweiten Düsensystem auf die Rückseite des Flacherzeugnisses (2) gerichtet ist, mit Fördermitteln zum Führen des Flacherzeugnisses während der Wärmebehandlung durch die Düseneinrichtung in Durchlaufrichtung (D), wobei jedes Düsensystem (1) einen Düsenkasten (7) aufweist, der an eine Gasquelle (5) angeschlossen ist, wobei an jeden Düsenkasten (7) mehrere Düsenbalken (14, 15a, 15b, 16a, 16b) angeschlossen sind, die sich über die Länge in Durchlaufrichtung (D) erstrecken und quer zur Durchlaufrichtung (D) beabstandet voneinander angeordnet sind, wobei sich die Düsenbalken (14, 15a, 15b, 16a, 16b) von dem Düsenkasten (7) in Richtung auf das Flacherzeugnis (2) erstrecken, so dass zwischen den Düsenbalken (14, 15a, 15b, 16a, 16b) Abströmkanäle gebildet werden, wobei die Düsenbalken (14, 15a, 15b, 16a, 16b) über die Breite jedes Düsensystems einen gleich großen Abstand zueinander aufweisen, wobei sich jeder Düsenbalken (14, 15a, 15b, 16a, 16b) in Richtung auf das Flacherzeugnis (2) verjüngt, wobei der Durchtrittsquerschnitt für das Gas trapezförmig ist und das Gas nach dem Wärmetausch mit dem Flacherzeugnis (2) senkrecht zwischen den Düsenbalken (14, 15a, 15b, 16a, 16b) abströmen kann, wobei jeder Düsenbalken (14, 15a, 15b, 16a, 16b) mit einem trapezförmigen Querschnitt ausgeführt ist, wobei jeder Düsenbalken (14, 15a, 15b, 16a, 16b) die mindestens eine Gasaustrittsöffnung (20, 21a, 21b, 22a, 22b) aufweist,
wobei jedes Düsensystem (1) quer zur Durchlaufrichtung (D) mindestens fünf Zonen (3, 4a, 4b, 5a,5b) aufweist, wobei jede Zone eine separate Gaszuführung (9, 10a, 10b, 11a, 11b) aufweist, wobei sich eine erste Zone (3) zwischen zweiten Zonen (4a, 4b) befindet, wobei die Gaszuführung (9) und die mindestens eine Gasaustrittsöffnung (20) in der ersten Zone (3) für den Austritt des Gases mit einem maximalen Volumenstrom eingerichtet sind, der die Mitte des Flacherzeugnisses (2) beaufschlagt, wobei sich die zweiten Zonen (4a, 4b) ausgehend von den Längskanten (6a, 6b) des Flacherzeugnisses (2) in Richtung der ersten Zone (3) erstrecken und wobei die Gaszuführungen (10a, 10b) oder die mindestens eine Gasaustrittsöffnung (21a, 21b) in den zweiten Zone (4a, 4b) für einen einstellbaren Volumenstrom eingerichtet ist bzw. sind, so dass während der Wärmebehandlung der Volumenstrom des Gases in den zweiten Zonen (4a, 4b) derart einstellbar ist, dass Schwingungen des Flacherzeugnisses während der Wärmebehandlung vermieden oder minimiert werden, wobei während der Wärmebehandlung der Gas-Volumenstrom in jeder zweiten Zone (4a, 4b) geringer ist als der maximale Gas-Volumenstrom in der ersten Zone (3), wobei sich neben den zweiten Zonen (4a, 4b) jeweils dritte Zonen (5a, 5b) befinden, wobei sich die dritten Zonen (5a, 5b) ausgehend von den Längskanten (6a, 6b) des Flacherzeugnisses (2) neben dem Flacherzeugnis (2) erstrecken und wobei die Gaszuführungen (11a, 11b) oder die mindestens eine Gasaustrittsöffnung (22a, 22b) in den dritten Zonen (5a, 5b) zumindest teilweise verschließbar ist bzw. sind, wobei die Gaszuführung (11a, 11b) in jeder dritten Zone (5a, 5b) vollständig verschließbar ist oder alternativ die Gasaustrittsöffnungen (22a, 22b) in den dritten Zonen (5a, 5b) mittels eines Verstellorgans (18a, 18b) oder mit Hilfe von mehreren Verstellorganen vollständig verschlossen werden können.

2. Einrichtung nach Anspruch 1,
**dadurch gekennzeichnet, dass** die Gaszuführungen (11a, 11b) oder die Gasaustrittsöffnungen (22a, 22b) in den dritten Zonen (5a, 5b) mittels Verstellorganen (18a, 18b) gesteuert oder geregelt zumindest teilweise verschließbar sind und dass die Verstellorgane (18a, 18b) jeweils mittels eines, insbesondere mechanischen, elektrischen oder pneumatischen Antriebs betätigbar sind.

3. Einrichtung nach Anspruch 1 oder 2,
**dadurch gekennzeichnet, dass** die Gaszuführungen (10a, 10b) oder die Gasaustrittsöffnungen (21a, 21b) in den zweiten Zonen (4a, 4b) mittels Verstellorganen (17a, 17b), vorzugsweise gesteuert oder geregelt, zumindest teilweise verschließbar sind und dass die Verstellorgane (17a, 17b) jeweils mittels eines, insbesondere mechanischen, elektrischen oder pneumatischen Antriebs betätigbar sind.

4. Einrichtung nach Anspruch 2 oder 3,
**dadurch gekennzeichnet, dass** in den zweiten Zonen (4a, 4b) und/oder dritten Zonen (5a, 5b) jeder Düsenbalken (15a, 15b, 16a, 16b) je ein Verstellorgan (17a, 17b, 18a, 18b) aufweist, mit dem jeweils alle Gasaustrittsöffnungen (21a, 21b, 22a, 22b) in einem Düsenbalken (15a, 15b,16a, 16b) parallel wenigstens teilweise verschließbar sind.

5. Einrichtung nach einem der Ansprüche 1 bis 4,
**dadurch gekennzeichnet, dass** die mindestens eine Gasaustrittsöffnung (21a, 21b, 22a, 22b) am gasaustrittsseitigen Ende eines Düsenkörpers ausgebildet ist, der sich in Richtung auf das Flacherzeugnis (2) erstreckt.

6. Einrichtung nach einem der Ansprüche 1 bis 4,
**dadurch gekennzeichnet, dass** jeder Düsenbalken (14, 15a, 15b, 16a, 16b) über seine Länge in Durchlaufrichtung (D) gleich große Gasaustrittsöffnungen (20, 21a, 21b, 22a, 22b) aufweist, die vorzugsweise kreisförmig sind und in mindestens einer Reihe hintereinander, vorzugsweise mit gleichen Abständen zueinander, über dem Düsenbalken (14, 15a, 15b, 16a, 16b) verteilt sind.

7. Einrichtung nach wenigstens einem der vorangegangenen Ansprüche,
**dadurch gekennzeichnet, dass** jedes Düsensystem (1) oder jeder Düsenkasten (7) in Richtung auf das Flacherzeugnis (2), vorzugsweise stufenlos, verschiebbar ist.

8. Verfahren zur Wärmebehandlung eines Flacherzeugnisses, insbesondere eines bandförmigen Bleches aus Metall, in einer Düseneinrichtung, die ein erstes Düsensystem und ein zweites Düsensystem aufweist, wobei aus jedem Düsensystem (1) mindestens ein Gasstrahl aus mindestens einer Gasaustrittsöffnung (21a, 21b, 22a, 22b) austritt, wobei der Gasstrahl, der aus der Gasaustrittsöffnung in dem ersten Düsensystem austritt, auf die Vorderseite des Flacherzeugnisses gerichtet ist und der Gasstrahl, der aus der Gasaustrittsöffnung in dem zweiten Düsensystem austritt, auf die Rückseite des Flacherzeugnisses gerichtet ist und wobei das Flacherzeugnis (2) während der Wärmebehandlung mittels Fördermitteln durch die Düseneinrichtung in Durchlaufrichtung (D) geführt wird,
wobei jedes Düsensystem (1) einen Düsenkasten (7) aufweist, der an eine Gasquelle (5) angeschlossen ist, wobei an jeden Düsenkasten (7) mehrere Düsenbalken (14, 15a, 15b, 16a, 16b) angeschlossen sind, die sich über die Länge in Durchlaufrichtung (D) erstrecken und quer zur Durchlaufrichtung (D) beabstandet voneinander angeordnet sind, wobei sich die Düsenbalken (14, 15a, 15b, 16a, 16b) von dem Düsenkasten (7) in Richtung auf das Flacherzeugnis (2) erstrecken, so dass zwischen den Düsenbalken (14, 15a, 15b, 16a, 16b) Abströmkanäle gebildet werden, wobei die Düsenbalken (14, 15a, 15b, 16a, 16b) über die Breite jedes Düsensystems einen gleich großen Abstand zueinander aufweisen, wobei sich jeder Düsenbalken (14, 15a, 15b, 16a, 16b) in Richtung auf das Flacherzeugnis (2) verjüngt, wobei der Durchtrittsquerschnitt für das Gas trapezförmig ist und das Gas nach dem Wärmetausch mit dem Flacherzeugnis (2) senkrecht zwischen den Düsenbalken (14, 15a, 15b, 16a, 16b) abströmen kann, wobei jeder Düsenbalken (14, 15a, 15b, 16a, 16b) mit einem trapezförmigen Querschnitt ausgeführt ist, wobei jeder Düsenbalken (14, 15a, 15b, 16a, 16b) die mindestens eine Gasaustrittsöffnung (20, 21a, 21b, 22a, 22b) aufweist, wobei jedes Düsensystem (1) quer zur Durchlaufrichtung (D) mindestens fünf Zonen (3, 4a, 4b, 5a, 5b) aufweist, wobei jede Zone (3, 4a, 4b, 5a, 5b) eine separate Gaszuführung (9, 10a, 10b, 11a, 11b) aufweist, wobei sich eine erste Zone (3) zwischen zweiten Zonen (4a, 4b) befindet, wobei die Gaszuführung (9) und die mindestens eine Gasaustrittsöffnung (20) in der ersten Zone für den Austritt des Gases mit einem maximalen Volumenstrom eingerichtet sind, wobei in der ersten Zone (3) der Gasstrahl aus der Gasaustrittsöffnung (20) mit einem maximalen Volumenstrom austritt, wobei sich die zweiten Zonen (4a, 4b) ausgehend von den Längskanten (6a, 6b) des Flacherzeugnisses (2) in Richtung der ersten Zone (3) erstrecken, wobei die Gaszuführungen (10a, 10b) oder die mindestens eine Gasaustrittsöffnung (21a, 21b) in den zweiten Zonen (4a, 4b) für einen einstellbaren Volumenstrom eingerichtet ist bzw. sind, so dass während der Wärmebehandlung der Volumenstrom in den zweiten Zonen derart einstellbar ist, dass Schwingungen des Flacherzeugnisses während der Wärmebehandlung vermieden oder minimiert werden, wobei während der Wärmebehandlung der Gas-Volumenstrom in jeder zweiten Zone (4a, 4b) geringer ist als der maximale Gas-Volumenstrom, der die Mitte des Flacherzeugnisses (2) in der ersten Zone (3) beaufschlagt, wobei in den zweiten Zonen (4a, 4b) der Volumenstrom des Gasstrahls derart eingestellt wird, dass Schwingungen des Flacherzeugnisses (2) während der Wärmebehandlung vermieden oder minimiert werden, wobei sich neben den zweiten Zonen (4a, 4b) jeweils dritte Zonen (5a, 5b) befinden, wobei sich die dritten Zonen (5a, 5b) ausgehend von den Längskanten (6a, 6b) des Flacherzeugnisses (2) neben dem Flacherzeugnis (2) erstrecken, wobei die Gaszuführungen (11a, 11b) oder die mindestens eine Gasaustrittsöffnung (22a, 22b) in den dritten Zonen (5a, 5b) zumindest teilweise verschließbar ist bzw. sind und wobei der Volumenstrom des Gases in den dritten Zonen (5a, 5b) während der Wärmebehandlung unterbrochen ist.

9. Verfahren nach Anspruch 8,
**dadurch gekennzeichnet, dass** die Breite des Flacherzeugnisses (2) gemessen wird und in Abhängigkeit von dem Messergebnis jeweils die Breite der zweiten Zonen (4a, 4b) und/oder der dritten Zonen (5a, 5b) bestimmt wird bzw. werden.

10. Verfahren nach Anspruch 8 oder 9,
**dadurch gekennzeichnet, dass** das Flacherzeugnis (2) als bandförmiges Blech aus Metall ausgebildet ist und vor dem Eintritt in die Düseneinrichtung auf Glühtemperatur erwärmt und in der Düseneinrichtung, insbesondere auf eine vorgegebene Temperatur, abgekühlt wird.

## Claims

1. Device for heat treating a flat product (2), in particular strip-shaped sheet metal, with a nozzle device having a first nozzle system (1) and a second nozzle system, wherein each nozzle system has at least one gas outlet opening (20, 21a, 21b, 22a, 22b), wherein the gas outlet opening (21a, 21b, 22a, 22b) in the first nozzle system (1) is directed toward the front side of the flat product (2) and the gas outlet opening in the second nozzle system is directed toward the rear side of the flat product (2), with conveyor means for guiding the flat product during heat treatment through the nozzle device in the direction of flow (D), wherein each nozzle system (1) has a nozzle box (7) connected to a gas source (5), wherein multiple nozzle beams (14, 15a, 15b, 16a, 16b) are connected to each nozzle box (7), which extend over the length in the direction of travel (D) and are arranged at a distance from each other transversely to the direction of travel (D), wherein the nozzle beams (14, 15a, 15b, 16a, 16b) extend from the nozzle box (7) toward the flat product (2) so that outflow channels are formed between the nozzle beams (14, 15a, 15b, 16a, 16b), wherein the nozzle beams (14, 15a, 15b, 16a, 16b) have an equal distance between them across the width of each nozzle system, wherein each nozzle beam (14, 15a, 15b, 16a, 16b) tapers in the direction of the flat product (2), wherein the passage cross-section for the gas is trapezoidal and the gas can flow vertically out between the nozzle beams (14, 15a, 15b, 16a, 16b) after heat exchange with the flat product (2), wherein each nozzle beam (14, 15a, 15b, 16a, 16b) is designed with a trapezoidal cross-section, wherein each nozzle beam (14, 15a, 15b, 16a, 16b) has the at least one gas outlet opening (20, 21a, 21b, 22a, 22b),
wherein each nozzle system (1) has at least five zones (3, 4a, 4b, 5a, 5b) transverse to the direction of flow (D), wherein each zone has a separate gas supply (9, 10a, 10b, 11a, 11b), wherein a first zone (3) is located between second zones (4a, 4b), wherein the gas supply (9) and the at least one gas outlet opening (20) in the first zone (3) are arranged for the gas to exit with a maximum volume flow that acts on the center of the flat product (2), wherein the second zones (4a, 4b) extend from the longitudinal edges (6a, 6b) of the flat product (2) in the direction of the first zone (3), and wherein the gas supplies (10a, 10b) or the at least one gas outlet opening (21a, 21b) in the second zones (4a, 4b) are arranged for an adjustable volume flow, so that during the heat treatment the volume flow of the gas in the second zones (4a, 4b) can be adjusted in such a way that vibrations of the flat product during heat treatment are avoided or minimized, wherein during heat treatment the gas volume flow in each second zone (4a, 4b) is lower than the maximum gas volume flow in the first zone (3), wherein third zones (5a, 5b) are located next to the second zones (4a, 4b), wherein the third zones (5a, 5b) extend next to the flat product (2) starting from the longitudinal edges (6a, 6b) of the flat product (2), and wherein the gas supplies (11a, 11b) or the at least one gas outlet opening (22a, 22b) in the third zones (5a, 5b) can be at least partially closed, wherein the gas supply (11a, 11b) in each third zone (5a, 5b) can be completely closed or, alternatively, the gas outlet openings (22a, 22b) in the third zones (5a, 5b) can be completely closed by means of an adjustment element (18a, 18b) or with the aid of multiple adjustment elements.

2. Device according to claim 1,
**characterized in that** the gas supplies (11a, 11b) or the gas outlet openings (22a, 22b) in the third zones (5a, 5b) can be controlled or regulated by means of adjustment elements (18a, 18b) and can be closed at least partially, and **in that** the adjustment elements (18a, 18b) can each be actuated by means of a drive, in particular a mechanical, electrical, or pneumatic drive.

3. Device according to claim 1 or 2,
**characterized in that** the gas supplies (10a, 10b) or the gas outlet openings (21a, 21b) in the second zones (4a, 4b) can be closed, at least partially, by means of adjustment elements (17a, 17b), preferably controlled or regulated, and **in that** the adjustment elements (17a, 17b) can each be actuated by means of a drive, in particular a mechanical, electrical, or pneumatic drive.

4. Device according to claim 2 or 3,
**characterized in that** in the second zones (4a, 4b) and/or third zones (5a, 5b), each nozzle beam (15a, 15b, 16a, 16b) has an adjustment element (17a, 17b, 18a, 18b), through which all gas outlet openings (21a, 21b, 22a, 22b) in a nozzle beam (15a, 15b, 16a, 16b) can be at least partially closed in parallel.

5. Device according to any one of claims 1 to 4,
**characterized in that** the at least one gas outlet opening (21a, 21b, 22a, 22b) is formed at the gas outlet end of a nozzle body which extends toward the flat product (2).

6. Device according to any one of claims 1 to 4,
**characterized in that** each nozzle beam (14, 15a, 15b, 16a, 16b) has gas outlet openings (20, 21a, 21b, 22a, 22b) of equal size over its lenght in the direction of flow (D), which are preferably circular and are distributed in at least one row one behind the other, preferably at equal distances from each other, over the nozzle beam (14, 15a, 15b, 16a, 16b).

7. Device according to any one of the preceding claims,
**characterized in that** each nozzle system (1) or each nozzle box (7) can be moved in the direction of the flat product (2), preferably continuously.

8. Method for heat treating a flat product, in particular a strip-shaped metal sheet, in a nozzle device having a first nozzle system and a second nozzle system, wherein at least one gas jet emerges from each nozzle system (1) from at least one gas outlet opening (21a, 21b, 22a, 22b), wherein the gas jet emerging from the gas outlet opening in the first nozzle system is directed at the front side of the flat product and the gas jet emerging from the gas outlet opening in the second nozzle system is directed at the rear side of the flat product, and wherein the flat product (2) is guided by means of conveyor means through the nozzle device in the direction of flow (D) during the heat treatment,
wherein each nozzle system (1) has a nozzle box (7) connected to a gas source (5), wherein multiple nozzle beams (14, 15a, 15b, 16a, 16b) are connected to each nozzle box (7), which extend over the length in the direction of flow (D) and are arranged at a distance from each other transversely to the direction of flow (D), wherein the nozzle beams (14, 15a, 15b, 16a, 16b) extend from the nozzle box (7) toward the flat product (2) so that outflow channels are formed between the nozzle beams (14, 15a, 15b, 16a, 16b), wherein the nozzle beams (14, 15a, 15b, 16a, 16b) have an equal distance between them across the width of each nozzle system, wherein each nozzle beam (14, 15a, 15b, 16a, 16b) tapers toward the flat product (2), wherein the passage cross-section for the gas is trapezoidal and the gas can flow out perpendicularly between the nozzle beams (14, 15a, 15b, 16a, 16b), wherein each nozzle beam (14, 15a, 15b, 16a, 16b) is designed with a trapezoidal cross-section, wherein each nozzle beam (14, 15a, 15b, 16a, 16b) has the at least one gas outlet opening (20, 21a, 21b, 22a, 22b), wherein each nozzle system (1) has at least five zones (3, 4a, 4b, 5a, 5b) transverse to the direction of flow (D), where each zone (3, 4a, 4b, 5a, 5b) has a separate gas supply (9, 10a, 10b, 11a, 11b), wherein a first zone (3) is located between second zones (4a, 4b), wherein the gas supply (9) and the at least one gas outlet opening (20) in the first zone are arranged for the gas to exit at a maximum volume flow, wherein in the first zone (3) the gas jet exits from the gas outlet opening (20) at a maximum volume flow, wherein the second zones (4a, 4b) extend from the longitudinal edges (6a, 6b) of the flat product (2) in the direction of the first zone (3), wherein the gas supplies (10a, 10b) or the at least one gas outlet opening (21a, 21b) in the second zones (4a, 4b) are designed for an adjustable volume flow, so that during heat treatment the volume flow in the second zones can be adjusted in such a way that vibrations of the flat product during heat treatment are avoided or minimized, wherein during heat treatment the gas volume flow in each second zone (4a, 4b) is lower than the maximum gas volume flow that acts on the center of the flat product (2) in the first zone (3), wherein in the second zones (4a, 4b) the volume flow of the gas jet is adjusted in such a way that vibrations of the flat product (2) during heat treatment are avoided or minimized, wherein third zones (5a, 5b) are located next to the second zones (4a, 4b), wherein the third zones (5a, 5b) extend from the longitudinal edges (6a, 6b) of the flat product (2) alongside the flat product (2), wherein the gas supplies (11a, 11b) or the at least one gas outlet opening (22a, 22b) in the third zones (5a, 5b) can be at least partially closed, and wherein the volume flow of the gas in the third zones (5a, 5b) is interrupted during the heat treatment.

9. Method according to claim 8,
**characterized in that** the width of the flat product (2) is measured and, depending on the measurement result, the width of the second zones (4a, 4b) and/or the third zones (5a, 5b) is or are determined.

10. Method according to claim 8 or 9,
**characterized in that** the flat product (2) is designed as a strip-shaped sheet of metal and is heated to annealing temperature before entering the nozzle device and cooled in the nozzle device, in particular to a predetermined temperature.

## Revendications

1. Appareil de traitement thermique d'un produit plat (2), en particulier de tôle en forme de bande en métal, avec un appareil de buse qui présente un premier système de buse (1) et un deuxième système de buse, dans lequel chaque système de buse présente au moins une ouverture de sortie de buse (20, 21a, 21b, 22a, 22b), dans lequel l'ouverture de sortie de buse (21a, 21b, 22a, 22b) dans le premier système de buse (1) est dirigée sur le côté avant du produit plat (2) et l'ouverture de sortie de gaz dans le deuxième système de buse sur le côté arrière du produit plat (2), avec des moyens de transport pour le guidage du produit plat pendant le traitement thermique par le appareil de buse dans le sens de passage (D), dans lequel chaque système de buse (1) présente une boîte à buse (7) qui est raccordée à une source de gaz (5), dans lequel plusieurs barres de buse (14, 15a, 15b, 16a, 16b) sont raccordées à chaque boîte à buse (7), barres qui s'étendent sur la longueur dans le sens de passage (D) et sont agencées à distance les unes des autres transversalement au sens de passage (D), dans lequel les barres de buse (14, 15a, 15b, 16a, 16b) s'étendent de la boîte à buse (7) en direction du produit plat (2) de sorte que des canaux d'échappement soient formés entre les barres de buse (14, 15a, 15b, 16a, 16b), dans lequel les barres de buse (14, 15a, 15b, 16a, 16b) présentent sur la largeur de chaque système de buse une distance égale les unes par rapport aux autres, dans lequel chaque barre de buse (14, 15a, 15b, 16a, 16b) se rétrécit en direction du produit plat (2), dans lequel la section transversale de passage pour le gaz est trapézoïdale et le gaz peut s'échapper après l'échange de chaleur avec le produit plat (2) perpendiculairement entre les barres de buse (14, 15a, 15b, 16a, 16b), dans lequel chaque barre de buse (14, 15a, 15b, 16a, 16b) est réalisée avec une section transversale trapézoidale, dans lequel chaque barre de buse (14, 15a, 15b, 16a, 16b) présente la au moins une ouverture de sortie de gaz (20, 21a, 21b, 22a, 22b),
dans lequel chaque système de buse (1) présente transversalement au sens de passage (D) au moins cinq zones (3, 4a, 4b, 5a,5b), dans lequel chaque zone présente une alimentation en gaz séparée (9, 10a, 10b, 11a, 11b), dans lequel une première zone (3) se trouve entre des deuxièmes zones (4a, 4b), dans lequel l'alimentation en gaz (9) et la au moins une ouverture de sortie de gaz (20) sont conçues dans la première zone (3) pour la sortie du gaz avec un courant volumique maximal qui alimente le milieu du produit plat (2), dans lequel les deuxièmes zones (4a, 4b) s'étendent à partir des arêtes longitudinales (6a, 6b) du produit plat (2) en direction de la première zone (3) et dans lequel les alimentations en gaz (10a, 10b) ou la au moins une ouverture de sortie de gaz (21a, 21b) est ou sont conçues dans la deuxième zone (4a, 4b) pour un courant volumique réglable de sorte que pendant le traitement thermique, le courant volumique du gaz dans les deuxièmes zones (4a, 4b) soit réglable de telle manière que des oscillations du produit plat soient évitées ou minimisées pendant le traitement thermique, dans lequel pendant le traitement thermique, le courant volumique de gaz dans chaque deuxième zone (4a, 4b) soit inférieur au courant volumique de gaz maximal dans la première zone (3), dans lequel respectivement des troisièmes zones (5a, 5b) se trouvent à côté des deuxièmes zones (4a, 4b), dans lequel les troisièmes zones (5a, 5b) s'étendent à partir des arêtes longitudinales (6a, 6b) du produit plat (2) à côté du produit plat (2) et dans lequel les alimentations en gaz (11a, 11b) ou la au moins une ouverture de sortie de gaz (22a, 22b) dans les troisièmes zones (5a, 5b) sont ou est refermable(s) au moins partiellement, dans lequel l'alimentation en gaz (11a, 11b) dans chaque troisième zone (5a, 5b) est refermable complètement ou en variante les ouvertures de sortie de gaz (22a, 22b) dans les troisièmes zones (5a, 5b) peuvent être fermées complètement au moyen d'un organe de réglage (18a, 18b) ou à l'aide de plusieurs organes de réglage.

2. Appareil selon la revendication 1,
**caractérisé en ce que** les alimentations en gaz (11a, 11b) ou les ouvertures de sortie de gaz (22a, 22b) dans les troisièmes zones (5a, 5b) sont refermables au moins partiellement de manière commandée ou régulée au moyen d'organes de réglage (18a, 18b) et **en ce que** les organes de réglage (18a, 18b) sont actionnables respectivement au moyen d'un entraînement en particulier mécanique, électrique ou pneumatique.

3. Appareil selon la revendication 1 ou 2,
**caractérisé en ce que** les alimentations en gaz (10a, 10b) ou les ouvertures de sortie de gaz (21a, 21b) dans les deuxièmes zones (4a, 4b) sont refermables au moins partiellement, de préférence de manière commandée ou régulée au moyen d'organes de réglage (17a, 17b) et **en ce que** les organes de réglage (17a, 17b) sont actionnables respectivement au moyen d'un entraînement en particulier mécanique, électrique ou pneumatique.

4. Appareil selon la revendication 2 ou 3,
**caractérisé en ce que** dans les deuxièmes zones (4a, 4b) et/ou troisièmes zones (5a, 5b), chaque barre de buse (15a, 15b, 16a, 16b) présente chacune un organe de réglage (17a, 17b, 18a, 18b), avec lequel respectivement toutes les ouvertures de sortie de gaz (21a, 21b, 22a, 22b) sont refermables parallèlement au moins partiellement dans une barre de buse (15a, 15b, 16a, 16b).

5. Appareil selon l'une quelconque des revendications 1 à 4,
**caractérisé en ce que** la au moins une ouverture de sortie de gaz (21a, 21b, 22a, 22b) est formée à l'extrémité côté sortie de gaz d'un corps de buse qui s'étend en direction du produit plat (2).

6. Appareil selon l'une quelconque des revendications 1 à 4,
**caractérisé en ce que** chaque barre de buse (14, 15a, 15b, 16a, 16b) présente sur sa longueur dans le sens de passage (D) des ouvertures de sortie de gaz égales (20, 21a, 21b, 22a, 22b) qui sont de préférence circulaires et sont réparties dans au moins une rangée les unes derrière les autres, de préférence à distances égales les unes par rapport aux autres, sur la barre de buse (14, 15a, 15b, 16a, 16b).

7. Appareil selon au moins l'une quelconque des revendications précédentes,
**caractérisé en ce que** chaque système de buse (1) ou chaque boîte à buse (7) est mobile en direction du produit plat (2), de préférence en continu.

8. Procédé de traitement thermique d'un produit plat, en particulier d'une tôle en forme de bande en métal, dans un appareil de buse qui présente un premier système de buse et un deuxième système de buse, dans lequel à partir de chaque système de buse (1), au moins un jet de gaz sort d'au moins une ouverture de sortie de gaz (21a, 21b, 22a, 22b), dans lequel le jet de gaz, qui sort de l'ouverture de sortie de gaz dans le premier système de buse, est dirigé sur le côté avant du produit plat et le jet de gaz, qui sort de l'ouverture de sortie de gaz dans le deuxième système de buse, est dirigé sur le côté arrière du produit plat et dans lequel le produit plat (2) est guidé pendant le traitement thermique au moyen de moyens de transport par le appareil de buse dans le sens de passage (D),
dans lequel chaque système de buse (1) présente une boîte à buse (7) qui est raccordée à une source de gaz (5), dans lequel à chaque boîte à buse (7) sont raccordées plusieurs barres de buse (14, 15a, 15b, 16a, 16b) qui s'étendent sur la longueur dans le sens de passage (D) et sont agencées à distance les unes des autres transversalement au sens de passage (D), dans lequel les barres de buse (14, 15a, 15b, 16a, 16b) s'étendent de la boîte à buse (7) en direction du produit plat (2) de sorte que des canaux d'échappement soient formés entre les barres de buse (14, 15a, 15b, 16a, 16b), dans lequel les barres de buse (14, 15a, 15b, 16a, 16b) présentent sur la largeur de chaque système de buse une distance égale les unes par rapport aux autres, dans lequel chaque barre de buse (14, 15a, 15b, 16a, 16b) se rétrécit en direction du produit plat (2), dans lequel la section transversale de passage pour le gaz est trapézoïdale et le gaz peut s'écouler après l'échange de chaleur avec le produit plat (2) perpendiculairement entre les barres de buse (14, 15a, 15b, 16a, 16b), dans lequel chaque barre de buse (14, 15a, 15b, 16a, 16b) est réalisée avec une section transversale trapézoïdale, dans lequel chaque barre de buse (14, 15a, 15b, 16a, 16b) présente la au moins une ouverture de sortie de gaz (20, 21a, 21b, 22a, 22b), dans lequel chaque système de buse (1) présentent transversalement au sens de passage (D) au moins cinq zones (3, 4a, 4b, 5a, 5b), dans lequel chaque zone (3, 4a, 4b, 5a, 5b) présente une alimentation en gaz séparée (9, 10a, 10b, 11a, 11b), dans lequel une première zone (3) se trouve entre des deuxièmes zones (4a, 4b), dans lequel l'alimentation en gaz (9) et la au moins une ouverture de sortie de gaz (20) sont conçues dans la première zone pour la sortie du gaz avec un courant volumique maximal, dans lequel dans la première zone (3), le jet de gaz sort de l'ouverture de sortie de gaz (20) avec un courant volumique maximal, dans lequel les deuxièmes zones (4a, 4b) s'étendent à partir des arêtes longitudinales (6a, 6b) du produit plat (2) en direction de la première zone (3), dans lequel les alimentations en gaz (10a, 10b) ou la au moins une ouverture de sortie de gaz (21a, 21b) est ou sont conçues dans les deuxièmes zones (4a, 4b) pour un courant volumique réglable de sorte que pendant le traitement thermique, le courant volumique dans les deuxièmes zones soit réglable de telle manière que des oscillations du produit plat soient évitées ou minimisées pendant le traitement thermique, dans lequel pendant le traitement thermique, le courant volumique de gaz dans chaque deuxième zone (4a, 4b) est plus faible que le courant volumique de gaz maximal qui alimente le milieu du produit plat (2) dans la première zone (3), dans lequel le courant volumique du jet de gaz est réglé dans les deuxièmes zones (4a, 4b) de telle manière que des oscillations du produit plat (2) soient évitées ou minimisées pendant le traitement thermique, dans lequel respectivement des troisièmes zones (5a, 5b) se trouvent à côté des deuxièmes zones (4a, 4b), dans lequel les troisièmes zones (5a, 5b) s'étendent à partir des arêtes longitudinales (6a, 6b) du produit plat (2) à côté du produit plat (2), dans lequel les alimentations en gaz (11a, 11b) ou la au moins une ouverture de sortie de gaz (22a, 22b) dans les troisièmes zones (5a, 5b) est ou sont refermables au moins partiellement et dans lequel le courant volumique du gaz est interrompu dans les troisièmes zones (5a, 5b) pendant le traitement thermique.

9. Procédé selon la revendication 8,
**caractérisé en ce que** la largeur du produit plat (2) est mesurée et en fonction du résultat de mesure, respectivement la largeur des deuxièmes zones (4a, 4b) et/ou des troisièmes zones (5a, 5b) est ou sont déterminées.

10. Procédé selon la revendication 8 ou 9,
**caractérisé en ce que** le produit plat (2) est formé comme tôle en forme de bande en métal et chauffé avant l'entrée dans le appareil de buse à température de recuit et refroidi dans le appareil de buse, en particulier à une température prédéfinie.
